# EUROPÄISCHE PATENTSCHRIFT

(11) **EP 2 310 538 B1**
(45) Veröffentlichungstag und Bekanntmachung des Hinweises auf die Patenterteilung: **06.03.2013**
(21) Anmeldenummer: 09781564.1
(22) Anmeldetag: 06.08.2009
(51) Int. Cl.: C21B 7/12, F27D 3/15, B22D 41/14, B22D 41/60, C21C 5/46

(54) **VERFAHREN UND VORRICHTUNGEN ZUR REGELUNG DER STRÖMUNGSGESCHWINDIGKEIT UND ZUM ABBREMSEN VON NICHTFERROMAGNETISCHEN, ELEKTRISCH LEITFÄHIGEN FLÜSSIGKEITEN UND SCHMELZEN**
METHOD AND DEVICES FOR REGULATING THE FLOW RATE AND FOR SLOWING DOWN NON-FERROMAGNETIC, ELECTRICALLY-CONDUCTING LIQUIDS AND MELTS
PROCÉDÉS ET DISPOSITIFS POUR LA RÉGULATION DE LA VITESSE D'ÉCOULEMENT ET POUR LE RALENTISSEMENT DE LIQUIDES ET MATIÈRES EN FUSION ÉLECTROCONDUCTEURS NON FERROMAGNÉTIQUES

(30) Priorität: 07.08.2008 DE 102008036799; 29.07.2009 DE 102009035241
(43) Veröffentlichungstag der Anmeldung: 20.04.2011
(73) Patentinhaber: TMT Tapping-Measuring-Technology GmbH, 57072 Siegen (DE)
(72) Erfinder: MORGENSTERN, Hans-Uwe, 57258 Freudenberg (DE)
(74) Vertreter: advotec.
(86) Internationale Anmeldenummer: PCT/EP2009/060216
(87) Internationale Veröffentlichungsnummer: WO 2010/015679

(56) Entgegenhaltungen:
- WO-A1-00/71761
- DE-A1- 2 110 401
- US-A- 5 681 527

## Beschreibung

Die Erfindung betrifft Verfahren und Vorrichtungen zur Regelung der Strömungsgeschwindigkeit und zum Abbremsen von nichtferromagnetischen, elektrisch leitfähigen Flüssigkeiten und Schmelzen durch elektrische Magnetfelder beim Durchfluss durch ein kanal- oder rohrartiges Leitelement, insbesondere beim Abstich von metallurgischen Behältern wie Hochöfen und Schmelzöfen

Die DE 2 023 901 sowie die DE 2 101 547 beschreiben ein elektromagnetisches Ventil oder eine elektromagnetische Pumpe, die ein an eine Ausströmöffnung im Bodenbereich eines Behälters zur Aufnahme einer Schmelze angeschlossenes, schräg aufwärts gerichtetes Abzapfrohr umgibt. Die Pumpe besteht aus einer oder mehreren mehrphasengespeisten elektromagnetischen Spulen, die in dem durch das Abzapfrohr fließenden Schmelzestrom ein magnetisches Wanderfeld mit einer von der Phasenfolge abhängigen Richtung erzeugen, das zur Regelung der Ausströmgeschwindigkeit des Schmelzestroms eine Kraft auf den Schmelzestrom in oder entgegen dessen Strömungsrichtung ausübt.

Aus der DE 1 949 982 sowie der DE 2 248 052 ist eine elektromagnetische Förderrinne zur Entnahme von flüssigem Metall aus einem Schmelz- oder Warmhalteofen bekannt, die einen schräg ansteigenden Rinnenkörper aufweist, der mit seinem unteren Ende in den Ofen einmündet. Unter dem Rinnenkörper ist ein Induktor, der beispielsweise durch die Statorwicklung eines Drehstromlinearmotors gebildet wird, zur Erzeugung eines elektromagnetischen Wanderfeldes angeordnet, das eine offene Strömung flüssigen Metalls gegen die Schwerkraft im Rinnenkörper der Förderrinne bewirkt.

Diese aus dem Stand der Technik bekannten elektromagnetischen Pumpen zur Entnahme von Metallschmelzen aus metallurgischen Behältern über Fließkanäle oder Förderrinnen und zur Regelung der Ausströmgeschwindigkeit der Schmelzeströme arbeiten mit elektromagnetischen Wanderfeldern, die durch elektrische Spulenanordnungen erzeugt werden, die geschlossene beispielsweise als Rohre ausgebildete Abflusskanäle umschließen und die bei Verwendung von offenen Förderrinnen für die Schmelzeströme unter den Förderrinnen angeordnet sind. Zur Erzeugung derartiger elektromagnetischer Wanderfelder bedarf es einer aufwendigen Anordnung von mehreren elektrischen Spulen über eine größere Länge der Abflusskanäle beziehungsweise der Förderrinnen für die Schmelzeströme.

Aus der DE 2 333 802 ist ein elektrodynamisches Dosiergerät für Metallschmelzen bekannt, das für Gießereien zum Ablassen von kleinen Mengen von Schmelzen bestimmt ist. Die Kräfte, die mit einem derartigen Dosiergerät in einem Schmelzestrom erzeugt werden, reichen bei weitem nicht aus, um einen Schmelzestrom im Stichlochkanal eines Hochofens abzubremsen oder gar anzuhalten.

Die DE 1 949 053 offenbart ein elektromagnetisches Ventil zur Beeinflussung der Strömungsgeschwindigkeit und der Strömungsrichtung einer Metall- oder Metalllegierungsschmelze in einer rohrförmigen Rinne. Die Wirkungsweise des Ventils beruht darauf, dass durch den durch die Rinne fließenden Schmelzestrom ein externer elektrischer Strom geleitet wird und der Schmelzestrom gleichzeitig von einem externen Magnetfeld durchsetzt wird, derart, dass auf den in der Rinne befindlichen und von dem Magnetfeld durchsetzten Abschnitt des Schmelzestroms eine Kraft in oder entgegengesetzt zur Strömungsrichtung des Schmelzestroms ausgeübt wird. Dieses elektromagnetische Dosierventil ist nur für Induktionsrinnen in Ringöfen und Ausflussrinnen von Schmelzöfen und Gießpfannen vorgesehen. Ein weiterer Nachteil dieses Dosierventils besteht darin, dass zur Einleitung des elektrischen Stroms in den Schmelzestrom Elektroden benötigt werden, die in unmittelbarem Kontakt mit der Schmelze stehen und damit einem erheblichen Verschleiß unterliegen.

Bei dem aus der DE 694 19 598 T2 bekannten Abstichverfahren für Hochöfen wird ein Leitungsrohr verwendet, das mit der Außenseite eines Eisenschmelzeabstichlochs verbunden wird und auf dessen Außenmantel elektromagnetische Spulen zur Erzeugung eines Wechselmagnetfeldes angeordnet sind, das auf die durch das Leitungsrohr strömende Eisenschmelze und Schmelzeschlacke wirkt. Mit dieser Vorrichtung werden zwei Ziele verfolgt:
1. Durch die Erzeugung eines Drehfeldes mit den Elektromagnetspulen wie bei einem Drehstromelektromotor soll der Schmelzestrom im Stichlochkanal des Hochofens in eine Drehbewegung versetzt werden, um nach dem Prinzip einer Zentrifuge das Roheisen und die Schlacke zu trennen. Nachteilig an dieser Lösung ist die gegenseitige Überlagerung der normalen Abflussgeschwindigkeit und der Drehgeschwindigkeit des Schmelzestroms, so dass der Verschleiß im Stichlochkanal durch die erhöhte Geschwindigkeit des Schmelzestroms und durch die auf den Schmelzestrom wirkende Zentrifugalkraft stark ansteigt. Ein Abbremsen vielweniger ein Anhalten des Schmelzestroms ist nicht möglich.
2. Es soll eine Kraft in Richtung der Mittelachse des Stichlochkanals ausgeübt werden, derart, dass wiederum Roheisen und Schlacke voneinander getrennt werden und außerdem der Roheisenfluss durch die Querschnittsverengung aufgrund des Schlackestroms im äußeren Bereich des Stichlochkanals durch die Querschnittsverengung des Stichlochkanals gehemmt und abgebremst wird. Nachteilig an dieser Lösung ist neben dem schlechten Wirkungsgrad die Tatsache, dass im Wesentlichen die äußere Schicht des Eisenschmelze-Schlackestrom im Stichlochkanal durch die Wechselmagnetfelder beeinflusst wird und eine Führung der Magnetlinien in die inneren Schichten des Schmelze-Schlackegemisches, insbesondere in den zentralen Bereich des Schmelze-Schlackestroms um die Mittelachse des Stichlochkanal nicht beziehungsweise nur schwach möglich ist. Gerade in diesem zentralen Bereich des Schmelze-Schlackestroms sind, hydrodynamisch bedingt, die Fließgeschwindigkeit und der Strömungsdruck am höchsten. Eine Abbremsung der Strömung erfolgt nur indirekt durch die Verengung des Durchströmquerschnitts des SLichlochkanals für die Eisenschmelze und prinzipbedingt nur in den äußeren Schichten und damit unvollständig. Ein vollständiges Anhalten des Schmelzestroms ist nicht möglich.

Beiden Lösungen ist gemeinsam, dass sie nur mit Wechselmagnetfeldern funktionieren.

Die DE 2 110 401 beschreibt das kontinuierliche Abziehen von Roheisen aus einem Hochofen mittels einer Wechselstrom-Magnetpumpe, die um einen dem Stichkanal nachgeordneten rohrförmigen Abflusskanal angeordnet ist. Mit der Magnetpumpe wird im Roheisen-Abflusskanal ein magnetisches Wanderfeld erzeugt, das sich linear in einer Richtung oder in der entgegengesetzten Richtung axial verschiebt. Durch das magnetische Wanderfeld wird ein Zieheffekt auf das flüssige Roheisen im Abflusskanal ausgeübt. Je nach den gegebenen Umständen und Erfordernissen kann mittels der Wechselstrom-Magnetpumpe der Fluss des Roheisens beschleunigt, gedrosselt oder auch abgesperrt werden.

Bei dieser Magnetpumpe sind die Windungen der Induktionsspulen konzentrisch um den Abflusskanal geführt. Diese Spulenanordnung bietet zwar Vorteile bei der Förderung von elektrisch leitfähigen Medien bezogen auf den sich ergebenden Volumenstrom, ist aber für das Anhalten eines Schmelzestroms ungünstig, weil zwangsläufig die Magnetfeldstärke und damit die sich ergebenden Haltekräfte im Zentrum des Abflusskanals schwächer sind, das heißt, gerade dort, wo hydrodynamisch bedingt der Druck des Schmelzestroms am größten ist.

Die WO 00/71761 A1 zeigt ein Verfahren zur Regelung einer Strömungsgeschwindigkeit eines leitfähigen Schmelzestroms eines Hochofens bei dessen Abstich. Dabei durchdringt ein stationäres Magnetfeld den in einem Auslasskanal fließenden Schmelzestrom transversal über dessen gesamten Querschnitt. Senkrecht zu dem Magnetfeld und ebenfalls senkrecht zur Fließrichtung des Schmelzestroms wird über zwei Elektroden seitlich des Auslasskanals ein Strom eingeprägt, der sich senkrecht zur Fließrichtung des Schmelzestroms in diesem fortsetzt. Infolge der elektromagnetischen Kraftwirkung auf diesen Stromfluss wird in dem Magnetfeld auf den Schmelzestrom eine Kraft in oder entgegen seiner Fließrichtung ausgeübt. Das offenbarte Verfahren zeigt keine Ausbildung und Ausnutzung von Wirbelströmen.

Die US 5 681 527 A offenbart ein Verfahren zur Regelung einer Strömungsgeschwindigkeit eines leitfähigen Schmelzestroms, bei dem der Schmelzestrom durch Anlegen eines stationären magnetischen Wechselfeldes, welches von einem magnetischen Gleichfeld überlagert sein kann und das im Wesentlichen den Schmelzestrom transversal über dessen gesamten Querschnitt durchdringt, in einem vertikal verlaufenden kanal- oder rohrartigem Leitelement gestoppt werden kann. Die Kraftwirkung beruht dabei auf der Wechselwirkung zwischen dem von induzierten Strömen ausgebildeten Magnetfeld und dem von außen angelegten magnetischen (Wechsel )Feld. Es ist kein stationäres Magnetfeld offenbart, welches ausschließlich eine gleichbleibende Polarität aufweist. Sofern ein magnetisches Feld gleichbleibender Polarität zu Anwendung gelangt, ist dies stets von einem magnetischen Wechselfeld überlagert.

Der Erfindung liegt die Aufgabe zugrunde, Verfahren und Vorrichtungen zur Regelung der Strömungsgeschwindigkeit und zum Abbremsen eines Schmelzestroms durch Magnetfelder insbesondere beim Abstich von metallurgischen Behältern wie Hochöfen und Schmelzöfen zu entwickeln, die die vorerwähnten Nachteile bekannter Verfahren und Vorrichtungen zur Regelung der Strömungsgeschwindigkeit von Schmelzeströmen vermeiden und die es ermöglichen, durch Magnetkrafteinwirkung eine Bremswirkung zu erzeugen, die unmittelbar auf einen Schmelzestrom über dessen gesamten Strömungsquerschnitt bis zum Stillstand des Schmelzestroms einwirkt. Dabei soll ausschließlich mit induzierten Wirbelströmen gearbeitet werden, so dass die Vorrichtungen vollständig kontaktlos arbeiten und verschleißanfällige Kontakte zur Einleitung von elektrischem Strom vermieden werden.

Diese Aufgabe wird erfindungsgemäß gelöst durch das Verfahren mit den Merkmalen des Patentanspruchs 1 und das Verfahren mit den Merkmalen des Patentanspruchs 3 sowie die Regelvorrichtung mit den Merkmalen des Patentanspruchs 12 und die Regelvorrichtung mit den Merkmalen des Patentanspruchs 29.

Die Unteransprüche beinhalten vorteilhafte und zweckmäßige Weiterbildungen der Verfahren nach Patentanspruch 1 und Patentanspruch 3 sowie der Regelvorrichtungen nach Patentanspruch 12 und Patentanspruch 29.

Das erfindungsgemäße erste Verfahren zur Regelung der Strömungsgeschwindigkeit und zum Abbremsen von nichtferromagnetischen, elektrisch leitfähigen Flüssigkeiten und Schmelzen durch elektrische Magnetfelder beim Durchfluss durch ein kanal- oder rohrartiges Leitelement, insbesondere beim Abstich von metallurgischen Behältern wie Hochöfen und Schmelzöfen ist dadurch gekennzeichnet, dass der Flüssigkeits- bzw. Schmelzestrom in einem geschlossenen Leitelement durch mindestens ein stationäres Magnetfeld mit gleichbleibender Polarität geleitet wird, derart, dass die Magnetfeldlinien den Schmelzestrom über dessen gesamten Querschnitt transversal durchdringen, dass innerhalb des Magnetfeldes rechtwinklig zu den Magnetfeldlinien Spannungen induziert werden, deren Höhe proportional der örtlichen Fließgeschwindigkeit des Schmelzestroms und der örtlichen Stärke des Magnetfeldes ist, dass die Spannungen über den Strömungsquerschnitt des Schmelzestroms örtlich unterschiedlich starke elektrische Wirbelströme erzeugen, die radial und axial zur Strömungsrichtung des Schmelzestroms gerichtet sind, wobei durch das Zusammenwirken von Magnetfeld und Wirbelströmen örtlich unterschiedlich starke Kräfte erzeugt werden, die die Strömungsgeschwindigkeit des Schmelzestroms beeinflussen, und dass das Strömungsprofil des Schmelzestroms mit steigender Magnetfeldstärke vergleichmäßigt und verlangsamt wird und der Schmelzestrom zur Verminderung des elektrischen Widerstandes und einer sich daraus ergebenden Verstärkung der Wirbelströme mit entsprechend verstärkter Bremskraft durch ein Leitelement aus elektrisch leitfähigem Material geführt wird.

Das erfindungsgemäße zweite Verfahren zur Regelung der Strömungsgeschwindigkeit und zum Abbremsen von nichtferromagnetischen, elektrisch leitfähigen Flüssigkeiten und Schmelzeströmen durch elektrische Magnetfelder beim Durchfluss durch ein kanal- oder rohrartiges Leitelement, insbesondere beim Abstich von metallurgischen Behältern wie Hochöfen und Schmelzöfen beruht darauf, dass der Flüssigkeits- bzw. Schmelzestrom in einem geschlossenen Leitelement durch ein stationäres magnetisches Wechselfeld oder durch ein mehrpoliges elektromagnetisches Wanderfeld mit wechselnder Polarität geleitet wird, derart, dass die Magnetfeldlinien den Schmelzestrom über dessen gesamten Querschnitt transversal durchdringen und in dem Schmelzestrom eine Spannung induziert wird, durch die in dem Schmelzestrom axiale Wirbelströme in Richtung des Schmelzestroms erzeugt werden, und dass durch das Zusammenwirken von Magnetfeld und Wechselströmen Kräfte erzeugt werden, die die Strömungsgeschwindigkeit des Schmelzestroms verringern und beschleunigen und den Schmelzestrom anhalten können, wobei die Frequenz des Wechselfeldes und des Wandermagnetfeldes sowie die Frequenz des das Wechselfeld und das Wandermagnetfeld erzeugenden elektrischen Stromes veränderbar und unterschiedlichen Gegebenheiten anpassbar sind.

Durch das Zusammenwirken des magnetischen Wechselfeldes beziehungsweise der magnetischen Wechselfelder und der Wirbelströme wird eine der Fließrichtung des Schmelzestroms entgegengerichtete Kraft erzeugt, die die Strömungsgeschwindigkeit des Schmelzestroms verringern und den Schmelzestrom anhalten kann. Durch das Zusammenwirken eines elektromagnetischen Wanderfeldes mit den Wirbelströmen kann der Schmelzestrom angehalten und die Strömungsrichtung des Schmelzestroms umgekehrt werden.

Durch eine Veränderung des Magnetfeldes mit gleichbleibender Polarität, des magnetischen Wechselfeldes und des elektrischen Wandermagnetfeldes wird eine Verstärkung oder Verringerung der auf den Schmelzestrom einwirkenden Kräfte erreicht.

Die Frequenz des elektromagnetischen Wechselfeldes und des Wandermagnetfeldes sowie des die Magnetfelder erzeugenden elektrischen Stroms kann verändert und unterschiedlichen Gegebenheiten angepasst werden.

Bei dem Magnetfeld mit gleichbleibender Polarität und bei dem Wandermagnetfeld wirkt der magnetische Fluss in einem geschlossenen Magnetkreis beim Eintritt des Schmelzestroms in das Magnetfeld und beim Austritt des Schmelzestroms aus dem Magnetfeld des Magnetkreises entgegen der Fließrichtung des Schmelzestroms auf diesen abbremsend. Auf diese Weise wird eine additive Wirkung auf den Schmelzestrom erzielt.

Durch die Hintereinanderschaltung von mehreren in sich geschlossenen Magnetkreisen mit einer doppelten Ausnutzung des Magnetflusses von Magnetfeldern mit gleichbleibender Polarität kann die Bremswirkung auf den Schmelzestrom zusätzlich gesteigert werden.

In dem Schmelzestrom in Stichlochkanälen von Hochöfen oder in anderen Schmelzeströmen, in welchen flüssiges Metall und Schlacke enthalten sind, ist die Wirkung der Magnetfelder mit gleichbleibender Polarität, von Wechselmagnetfeldern und elektromagnetischen Wanderfeldern in den flüssigen Metallen und in den Schlacken sehr unterschiedlich. Dadurch kann diese unterschiedliche Wirkung auch zur Trennung von flüssigem Metall und Schlacke genutzt werden.

Vorrichtungen zur Regelung der Strömungsgeschwindigkeit und zum Abbremsen von Schmelzeströmen, die gemäß den vorstehend beschriebenen Verfahren arbeiten und die insbesondere beim Abstich von Hochöfen eingesetzt werden, sind nachfolgend anhand schematischer Zeichnungsfiguren erläutert, die folgendes darstellen:
- Fig. 1: eine perspektivische Darstellung einer Regelvorrichtung mit einem Magnetfeld gleichbleibender Polarität zur Regelung der Strömungsgeschwindigkeit und zum Abbremsen eines Schmelzestroms,
- Fig. 2a: einen Längsschnitt durch das Leitrohr der Regelvorrichtung mit dem Geschwindigkeitsprofil des Schmelzestroms,
- Fig. 2b: einen Querschnitt des Leitrohres der Regelvorrichtung mit den den Schmelzestrom transversal durchdringenden Magnetfeldlinien,
- Fig. 2c: einen Querschnitt des Leitrohres der Regelvorrichtung mit den durch das Magnetfeld in dem Schmelzestrom induzierten unterschiedlichen Spannungen,
- Fig. 2d: einen Querschnitt des Leitrohres der Regelvorrichtung mit den in dem Schmelzestrom erzeugten radialen Wirbelströmen,
- Fig. 2e: einen Längsschnitt des Leitrohres der Regelvorrichtung mit dem durch Lorentz-Kräfte aufgrund radialer Wirbelströme und Magnetfelder abgeflachten Geschwindigkeitsprofil des Schmelzestroms,
- Fig. 2f: einen Querschnitt des Leitrohres der Regelvorrichtung mit dem Verlauf der radialen Wirbolströme durch den Schmelzestrom und die Wand des Leitrohres,
- Fig. 3a: einen Längsschnitt des Leitrohres der Regelvorrichtung nach Linie A-A der Fig. 1 mit dem Magnetfeld der Regelvorrichtung,
- Fig. 3b: einen Längsschnitt des Leitrohres der Regelvorrichtung entsprechend Linie A-A der Fig. 1 mit den durch das Magnetfeld in dem Schmelzestrom induzierten Spannungen,
- Fig. 3c: einen Längsschnitt des Leitrohres der Regelvorrichtung nach Linie A-A der Fig. 1 mit den in dem Schmelzestrom erzeugten axialen Wirbelströmen,
- Fig. 3d: einen Längsschnitt des Leitrohres der Regelvorrichtung mit dem Verlauf der axialen Wirbelströme durch den Schmelzestrom und die Wand des Leitrohres,
- Fig. 4: einen Querschnitt des mit Kühlkanälen ausgerüsteten Leitrohres der Regelvorrichtung,
- Fig. 5: eine weitere Ausführungsform der mit einem Magnetfeld gleichbleibender Polarität arbeitenden Regelvorrichtung,
- Fig. 6: die Prinzipdarstellung einer Regelvorrichtung mit einer Hintereinanderschaltung von zwei Magnetfeldern gleichbleibender Polarität,
- Fig. 7a: einen Längsschnitt der Regelvorrichtung nach Linie B-B der Fig. 6 mit den erzeugten axialen Wirbelstromfeldern,
- Fig. 7b: die mit der Regelvorrichtung nach Fig. 6 erzeugten radialen Wirbelstromfelder,
- Fig. 8: die Prinzipdarstellung einer mit magnetischen Wechselfeldern betriebenen Regelvorrichtung,
- Fig. 9: die Prinzipdarstellung einer auf einem Pol des Magnetkerns einer Regelvorrichtung angeordneten Induktionsspule aus supraleitendem Material, die
- Fign. 10: die Anordnung der Vorrichtung zur Regelung der
- und 11: Strömungsgeschwindigkeit und zum Abbremsen eines Schmelzestroms vor der Auslauföffung des Stichlochkanals eines Hochofens, die
- Fign. 12a und 12b: einen Schieber zum Absperren der Auslauföffnung des Stichlochkanals eines Hochofens in Offen- und Schließstellung, die
- Fign. 13a und 13b: eine Schwenkklappe zum Absperren der Auslauföffnung des Stichlochkanal in Offen- und Schließstellung,
- Fig. 14: einen durch ein Außenrohr und ein Innenrohr gebildeten Stichlochkanal,
- Fig. 15: das mit einem kombinierten Heiz- und Kühlsystem ausgestattete Außen- und Innenrohr des Stichlochkanals,
- Fig. 16: das Schema einer mit einem elektromagnetischen Wanderfeld arbeitenden Regelvorrichtung,
- Fig. 17: die praktische Ausführungsform der Regelvorrichtung nach Fig. 16 und die
- Fign. 18a und 18b: den Verlauf der resultierenden Magnetflussdichte des elektromagnetischen Wanderfeldes zu zwei verschiedenen Zeitpunkten, das mit einem mit Drehstrom betriebenen Induktionsspulensystem der Regelvorrichtung gemäß den Fign. 16 und 17 erzeugt wird.

Die Regelvorrichtung 1 nach Figur 1, die bevorzugt beim Abstich von Hochöfen zur Regelung der Strömungsgeschwindigkeit und zum Abbremsen eines Schmelzestroms 2 durch ein stationäres elektrisches Magnetfeld 3 mit gleichbleibender Polarität eingesetzt wird, weist einen Kern 4 aus ferromagnetischem Material auf, der als ein Joch 5 mit zwei Polen 6, 7 ausgebildet ist, die einen Spalt 8 zur Aufnahme eines geschlossenen Leitelements 9 in Form eines Rohres 10 aus einem elektrisch leitfähigen Material, zum Beispiel Kupfer, zum Durchleiten des Schmelzestroms 2 bilden.

Der laminare Schmelzestrom 2, der in Pfeilrichtung a durch das Leitrohr 10 fließt, weist das in Fig. 2a dargestellte Geschwindigkeitsprofil 11 auf.

Auf dem Joch 5 sitzen zwei mit Gleichstrom betriebene Induktionsspulen 12, 13 zur Erzeugung des Magnetfeldes 3 gleichbleibender Polarität zwischen den beiden Polen 6, 7, das durch Feldlinien 14 charakterisiert ist, die den Schmelzestrom 2 gemäß Figur 2b über dessen gesamten Querschnitt transversal durchdringen.

Figur 2c veranschaulicht, dass aufgrund des Geschwindigkeitsprofils 11 des Schmelzestroms 2 in Kombination mit dem stationären Magnetfeld 3 mit gleichbleibender Polarität in Abhängigkeit von der örtlichen Strömungsgeschwindigkeit des Schmelzestroms 2 unterschiedlich starke Spannungen 15 quer zu den Feldlinien 14 des Magnetfeldes 3 in dem Schmelzestrom 2 induziert werden, die in der stationären Grenzschicht des Schmelzestroms 2 bis auf den Wert null abfallen.

Um die elektrische Potenzialdifferenz auszugleichen, fließen gemäß Figur 2d Wirbelströme 16, 17 radial zur Strömungsrichtung a des Schmelzestroms 2. Des Weiteren fließen axial zur Strömungsrichtung a des Schmelzestroms 2 Wirbelströme, wie dies nachfolgend erläutert wird.

Durch das Zusammenwirken von Magnetfeld 3 und radialen Wirbelströmen 16, 17 entstehen im Schmelzestrom 2 die sogenannten Lorentz-Kräfte 18, die der Strömungsrichtung a des Schmelzestroms 2 entgegengerichtet sind. Dadurch wird das Geschwindigkeitsprofil 11 des Schmelzestroms 2 abgeflacht, so dass der Schmelzestrom insgesamt durch die Unterdrückung von Verwirbelungen vergleichmäßigt und verlangsamt wird, wie dies Figur 2e verdeutlicht.

Gemäß der Darstellung der Figur 2f wird durch das elektrisch leitfähige Material, insbesondere Kupfer, des Leitrohres 10 der Regelvorrichtung 1 die Stärke der radialen Wirbelströme 16, 17 stark angehoben, da dann die Wirbelströme außer durch den Schmelzestrom 2 zusätzlich durch die Wand des Leitrohres 10 fließen. Dadurch wird die Bremswirkung auf den Schmelzestrom 2 entsprechend verstärkt.

Der Längsschnitt des Leitrohres 10 der Regelvorrichtung 1 nach Figur 3a gemäß der Schnittlinie A-A der Figur 1 zeigt den Verlauf der quer zum Schmelzestrom 2 und in Richtung a des Schmelzestroms verlaufenden Feldlinien 14 des Magnetfeldes 3, das sich in und quer zur Strömungsrichtung a des Schmelzestroms 2 erstreckt.

Gemäß Figur 3a tritt der Schmelzestrom 2 im Bereich 19 in das Magnetfeld 3 ein und verlässt dieses wieder im Bereich 20. Beim Eintreten des Schmelzestroms 2 in das Magnetfeld 3 wird in dem Schmelzestrom in einer Ebene senkrecht zu den Magnetfeldlinien 14 eine in Figur 3b dargestellte Spannung 21 induziert, durch die nach der Regel von Lenz Wirbelströme 22 gemäß Figur 3c zum Ausgleich der Potenzialdifferenz in dem Schmelzestrom 2 erzeugt werden. Die Wirbelströme 22 fließen axial zur Strömungssrichtung a des Schmelzestroms 2 bis außerhalb des Bereichs des Magnetfeldes 3.

Durch das Zusammenwirken von Magnetfeld 3 und Wirbelströmen 22 entstehen im Schmelzestrom 2 Lorentz-Kräfte 23, die der Strömungsrichtung a des Schmelzestroms 2 entgegengerichtet sind und die dadurch eine Bremswirkung auf den Schmelzestrom 2 ausüben, durch die die Strömungsgeschwindigkeit des Schmelzestroms herabgesetzt wird.

Beim Verlassen des Austrittsbereichs 20 des Magnetfeldes 3 entstehen in dem Schmelzestrom 2 Wirbelströme 24, die durch Zusammenwirken mit dem Magnetfeld 3 wiederum Lorentz-Kräfte 25 erzeugen, die der Strömungsrichtung a des Schmelzestroms 2 entgegengerichtet sind und damit eine zusätzliche Bremswirkung zu der Bremswirkung der Lorentz-Kräfte 23 im Eintrittbereich 19 des Schmelzestroms 2 in das Magnetfeld 3 auslösen.

Durch das Zusammenwirken der radialen Wirbelströme 16, 17 und der axialen Wirbelströme 22, 24 mit dem Magnetfeld 3 entstehen Lorentz-Kräfte 18, 23, 25, die eine große Bremswirkung auf den Schmelzestrom 2 ausüben.

Gemäß der Darstellung der Figur 3d wird durch das elektrisch leitfähige Material, insbesondere Kupfer, des Leitrohres 10 der Regelvorrichtung 1 die Stärke der axialen Wirbelströme 22, 24 stark angehoben, da dann die Wirbelströme außer durch den Schmelzestrom 2 zusätzlich durch die Wand des Leitrohres 10 fließen. Dadurch wird die Bremswirkung auf den Schmelzestrom 2 entsprechend verstärkt.

Gemäß Figur 4 ist das aus elektrisch gut leitendem Material wie Kupfer hergestellt Leitrohr 10 der Regelvorrichtung 1 mit Kühlkanälen 26 ausgerüstet, durch die ein Kühlmedium geleitet wird, um zu verhindern, dass das Leitrohr von der flüssigen Schmelze des Schmelzestroms 2 angegriffen wird.

Durch die Kühlung setzt sich an der Innenwand 10a des Leitrohres 10 eine erstarrte Schmelzeschicht 27 des Schmelzestroms 2 ab, die als Schutzschicht gegen einen Verschleiß des Leitrohres 10 wirkt. Wenn sich die Schmelzeschicht durch Verschleiß an irgendeiner Stelle verdünnt, stellt sich durch die an dieser Stelle aufgrund der verringerten Rohrwandstärke gesteigerte Kühlwirkung auf die Schmelze sofort eine örtliche Erstarrung der Schmelze ein mit dem Ergebnis eines Wiederaufbaus der Schutzschicht an dieser Stelle. Dadurch wird ein Verschleiß der Innenwand 10a des Leitrohres 10 durch den Schmelzestrom 2 verhindert.

Mit dem Verfahren und der Vorrichtung zur Regelung der Strömungsgeschwindigkeit und zum Abbremsen des Schmelzestroms kann der Abstichvorgang bei Hochöfen verlängert und die Strömungsgeschwindigkeit des Schmelzestroms in einer solchen Weise verringert werden, dass ein permanenter Abstich möglich ist und damit letztendlich auf das Verschließen und erneute Öffnen der Stichlöcher verzichtet werden kann.

Da die Bremswirkung der Lorentz-Kräfte proportional der Strömungsgeschwindigkeit des Schmelzestroms ist, werden die Turbulenzen, die eine lokale Geschwindigkeitserhöhung bewirken, in dem ausfließenden Schmelzestrom reduziert.

Um die Wirkung der Magnetfelder auf den Schmelzestrom möglichst intensiv zu gestalten und den Wirkungsgrad der Regelvorrichtung zu optimieren, müssen die geometrischen Abmessungen der Bauelemente der Regelvorrichtung folgende Anforderungen erfüllen:

Der Spalt zwischen dem in dem Leitrohr 10 geführten Schmelzestrom 2 und den Enden der beiden Pole 6, 7 muss möglichst klein sein. Das gleiche gilt für die Wandstärke des Rohres 10, wobei die Rohrwandstärke den Sicherheitsanforderungen beim Ausströmen und Leiten von extrem heißen Schmelzeströmen 2 entsprechen muss. Wenn das neue Verfahren zur Regelung der Strömungsgeschwindigkeit und zum Abbremsen von Schmelzeströmen durch Magnetfelder mit der herkömmlichen Stichlochtechnik für den Abstich von Hochöfen kombiniert wird, müssen der Abstand der Enden der Pole 6, 7 sowie der Durchmesser des Leitrohres 10 so gewählt werden, dass die Einrichtungen einer Stichlochstopfmaschine sowie die Bohrkrone und die Bohrstange zum Öffnen des Stichlochkanals durch das Leitrohr 10 in dem Spalt 8 zwischen den Enden der beiden Pole 6, 7 des Magnetkerns beziehungsweise des Jochs 5 hindurchgeführt werden können.

Figur 5 zeigt eine weitere Ausführungsform 28 der Regelvorrichtung zur Erzeugung von elektrischen Magnetfeldern gleichbleibender Polarität, deren Kern 4 zur Verstärkung des Magnetfeldes 3 als Doppeljoch 29 mit zwei Jochen 5, 5a ausgebildet ist, auf denen vier Induktionsspulen 12, 13, 30, 31 angeordnet sind.

Figur 6 veranschaulicht eine Regelvorrichtung 32 mit einer Hintereinanderschaltung von zwei Elektromagnetfeldern 3, 3a gleichbleibender Polarität, durch die ein in Figur 7a im Längsschnitt nach Linie B-B der Figur 6 dargestelltes mittleres axiales Wirbelstromfeld 33 mit einer erheblich gesteigerten Stromstärke erzeugt wird, das zusätzlich durch die in Figur 7b gezeigten radialen Wirbelstromfelder 34, 35 verstärkt wird, so dass eine deutliche Erhöhung des Gesamtwirkungsgrades und der Bremswirkung der Regelvorrichtung auf einen Schmelzestrom erreicht wird.

Bei der in Figur 8 dargestellten Vorrichtung 36 zur Regelung der Strömungsgeschwindigkeit, zum Abbremsen und zum Halten eines Schmelzestroms 2 sowie zum Umkehren der Strömungsrichtung a des Schmelzestroms 2 baut sich zwischen den beiden Polen 6a, 7a ein elektromagnetisches Wechselfeld 3b auf, das durch die auf den Polen 6a, 7a angeordneten, nicht dargestellten Induktionsspulen, die mit Wechselstrom betrieben werden, erzeugt wird. In dem Schmelzestrom 2 werden innerhalb des magnetischen Wechselfeldes 3b Wirbelströme 37, 38 induziert, die durch Zusammenwirken mit dem magnetischen Wechselfeld 3b Lorentz-Kräfte 39, 40 erzeugen, die abstoßend wirken.

Der Aufbau der Regelvorrichtung 36 mit einem magnetischen Wechselfeld 3b gemäß Figur 8 entspricht dem Aufbau der Regelvorrichtung 1 mit einem Magnetfeld 3 gleichbleibender Polarität gemäß Figur 1.

Bei der Beeinflussung von Schmelzeströmen durch magnetische Wechselfelder können durch eine Veränderung der Frequenz dieser Felder und des die Magnetfelder erzeugenden elektrischen Stroms die Wirbelströme und die Lorentz-Kräfte verändert und damit unterschiedlichen Gegebenheiten angepasst werden.

Die Induktionsspulen können aus supraleitendem Material hergestellt werden. Ein Supraleiter hat den Vorteil, dass er den elektrischen Strom verlustfrei leitet. Dadurch sind sehr hohe Stromdichten auf engem Raum möglich, so dass sehr starke Magnetfelder mit geringem Energieeinsatz und Platzbedarf sowie niedrigen Kosten erzeugt werden können.

Figur 9 zeigt eine Induktionsspule 41 der beiden als Supraleiter ausgebildeten Induktionsspulen zur Erzeugung von Magnetfeldern der Regelvorrichtung 1. Die Induktionsspule 41 ist auf einem Pol 7 des Polpaares 6, 7 angeordnet, aus dem die Magnetfeldlinien 14 austreten, und ist vorzugsweise aus einem hochtemperatursupraleitenden Material hergestellt, das seine supraleitenden Eigenschaften in mehr oder weniger stark gekühltem Zustand entwickelt. Die Induktionsspule 41 ist in eine Kammer 42 eingebaut, die aus einer oder mehreren Lagen aus hochwärmeisolierendem Material 43 besteht. Die Induktionsspule 41 ruht im Zentrum der Kammer 42 in einem Kühlbad 44 aus Flüssiggas, vorzugweise Stickstoff, das durch die bei seiner Verdunstung entstehende Verdampfungskälte am Siedepunkt gehalten wird, der unterhalb der kritischen Temperatur des supraleitenden Materials der Induktionsspule 41 liegen muss. Da sich durch die Verdunstung das flüssige Gas im Laufe der zeit verbraucht, muss je nach Verbrauch Flüssigkeit in die Kammer nachgefüllt werden. Mittels einer elektrischen Schaltvorrichtung wird die supraleitende Induktionsspule je nach Bedarf mit elektrischem Strom be- beziehungsweise entladen.

Aus Figur 10 ist die Anordnung der Regelvorrichtung 28 zur Erzeugung von auf einen Schmelzestrom im Stichlochkanal 45 eines Hochofens 46 wirkenden Bremskräften mittels elektrischer Magnetfelder gleichbleibender Polarität als Vorsatzeinrichtung vor der Auslauföffnung 47 des Stichlochkanal 45 mit einem Anschluss des Stichlochkanals an das Leitrohr 10 der Regelvorrichtung 28 ersichtlich. Auf der Arbeitsbühne 48 an der Außenwand 49 des Hochofens 46 ist ein Tisch 50 verfahrbar, auf welchem die Regelvorrichtung 28 als geschlossener Kasten 51 gemäß Figur 11 angeordnet ist. Mittels Justiereinrichtungen 52 kann der Kasten 51 der Regelvorrichtung 28 in eine Position gebracht werden, in der die Achse des Stichlochkanals 45 koaxial zur Achse des Leitrohres 10 der Regelvorrichtung 28 für die Durchleitung des Schmelzestroms 2 verläuft.

Wenn die Regelvorrichtung 28 zusammen mit der herkömmlichen Stichlochtechnik bei Hochöfen eingesetzt wird, werden die Auslauföffnung 47 des Stichkanals 45 und die Einlauföffnung 53 des Leitrohres 10 der Regelvorrichtung 28 zum Abbremsen des Schmelzestroms 2 zunächst dichtend miteinander verbunden und anschließend wird der Stichlochkanal 45 in der Wand 54 des Hochofens 46 mit einer herkömmlichen Bohreinrichtung durch das Leitrohr 10 der Regelvorrichtung 28 hindurch aufgebohrt.

Bei der in den Figuren 10 und 11 dargestellten Regelvorrichtung 28, die aus Figur 5 ersichtlich ist, ist zur Verbesserung des Gesamtwirkungsgrades das Doppeljoch 29 zur Führung und Leitung des Magnetflusses, der gemäß Figur 5 durch die vier Induktionsspulen 12, 13, 30, 31 erzeugt wird, als ein geschlossener Kasten 51 ausgebildet, der sämtliche Bestandteile der Regelvorrichtung umschließt. In der Schemadarstellung gemäß Figur 11 ist die Vorderseite des Kastens 51 abgenommen.

Der freie Raum 55 des die Induktionsspulen 12, 13, 30, 31 und das Leitrohr 10 aufnehmenden geschlossenen Kastens 51 ist mit feinkörnigem fließfähigem Material, vorzugsweise Sand ausgefüllt, um Beschädigungen der beiden Joche 5, 5a des Doppeljochs 29 und der Induktionsspulen 12, 13, 30, 31 auch in dem Fall zu vermeiden, wenn bei betrieblichen Schäden Risse im Leitrohr 10 entstehen sollten und dadurch bedingt flüssiges Roheisen oder Schlacke innerhalb des Kastens 51 austreten kann.

Durch den Sand wird die ausgetretene Schmelze aufgefangen und zur Erstarrung gebracht. Durch eine Ablauföffnung 56 im Boden 57 des Kastens 51 kann der Sand abgelassen werden.

In den Figuren 12a und 12b ist ein mechanischer Schieber 58 dargestellt, der gemäß Figur 10 zwischen der Auslauföffnung 47 des Stichlochkanals 45 eines Hochofens 46 und der Einlauföffnung 53 des Leitrohres 10 der Vorrichtung 28 zur Regelung der Strömungsgeschwindigkeit sowie zum Abbremsen des aus dem Stichlochkanal 45 austretenden Schmelzestroms 2 angeordnet wird. Der Schieber 58, der aus hochtemperaturbeständigem Material besteht und auf seiner Innenseite mit feuerfester Keramik belegt ist, wird in seitlichen Führungen 59, 60 gehalten und geführt und durch einen Anschlag 61, der den Schieber 58 übergreift, in der Schließstellung arretiert. Wenn der Schmelzestrom 2 in dem Leitrohr 10 durch die Wirkung der Magnetfelder abgebremst beziehungsweise nahezu abgebremst ist, wird der Schieber 58 geschlossen. Auf diese Weise kann der aus dem Stichlochkanal 45 unter dem Innendruck des Hochofens 46 austretende Schmelzestrom 2 nach der Abbremsung durch die Magnetfelder der Regelvorrichtung 28 für längere Zeit unterbrochen werden. Sollte die im Stichlochkanal zurückgehaltene Schmelze erstarren, kann diese durch Heizvorrichtungen, wie sie nachstehend anhand von Figur 14 beschrieben werden, wieder aufgeschmolzen werden, um einen erneuten Abstich einzuleiten.

Die Figuren 13a und 13b zeigen ein Absperrorgan zum Unterbrechen des Schmelzestroms 2, das als Schwenkklappe 62 ausgebildet ist, die auf ihrer dem Stichlochkanal 45 zugewandten Seite mit feuerfestem Material belegt ist. Die Schwenkklappe 62 wird in der vor den Stichlochkanal 45 eingeschwenkten Schließstellung von Anschlägen 63 gehalten.

Der Schieber 58 gemäß den Figuren 12a und 12b und die Schwenkklappe 62 gemäß den Figuren 13a und 13b können sowohl zwischen der Auslauföffnung 47 des Stichlochkanals 45 und der Einlauföffnung 53 des Leitrohres 10 der Regelvorrichtung 28 zum Regeln der Strömungsgeschwindigkeit und zum Abbremsen des Schmelzestroms 2 im Stichlochkanal 45 als auch vor der Auslauföffnung 64 des Leitrohres 10 der Regelvorrichtung 28 angeordnet werden.

Der in Figur 14 gezeigte Stichlochkanal 45 des Hochofens 46 wird durch ein Außenrohr 65 und ein in diesem axial verschiebbares Innenrohr 66 gebildet, wobei das Außenrohr 65 fest mit der Ausmauerung 67 des Hochofens 46 verbunden ist. Beide Rohre 65, 66 bestehen aus einem hochfesten, vorzugsweise keramischen Material und das Material des Innenrohres 66, das dazu dient, den Abrasionsverschleiß durch das ausfließende Roheisen und die ausfließende Schmelze aufzuhalten, ist zusätzlich widerstandsfähig gegen Abrasion.

Das Innenrohr 66 besteht aus Rohrabschnitten 68, die zur Kompensation des auftretenden Abrasionsverschleißes in bestimmten Zeitabständen durch neue Rohrabschnitte 68a ersetzt werden, wobei die Innenrohrabschnitte 68a durch die Auslauföffnung 47 des Stichlochkanals 45 entgegen der Strömungsrichtung a des Schmelzestroms 2 in das Außenrohr 65 eingeschoben und dabei gleichzeitig verschlissene Rohrabschnitte 68b durch die Einlauföffnung 69 des Stichlochkanal 45 aus dem Außenrohr 65 heraus in den Hochofen 46 geschoben werden. Der Innenrohrabschnitt 68b, durch den der Schmelzestrom 2 in den Stichlochkanal 45 des Hochofens 46 eintritt, ragt um ein bestimmtes Maß zum Schutz des Außenrohres 65 und der Außenmauerung 67 des Hochofens 46 gegen Abrasionsverschleiß in den Hochofen hinein. Dieser Innenrohrabschnitt 68b übernimmt die Funktion des sogenannten Pilzes auf der Innenseite der Ausmauerung eines Hochofens beim herkömmlichen Abstichverfahren. Der zeitliche Abstand des Einschiebens neuer Rohrabschnitte 68a wird so gewählt, dass eine Zerstörung der Innenrohrabschnitte 68 vermieden und dadurch eine Berührung der Schlacke oder der Schmelze mit dem Außenrohr 65 ausgeschlossen wird.

Zwischen dem Außenrohr 65 und den Innenrohrabschnitten 68 befindet sich ein Schmiermittel 70 auf mineralischer Basis, das bei den hohen Temperaturen des ausfließenden Eisens und der ausfließenden Schlacke seine volle Gleitfähigkeit entfaltet.

Außenrohr 65 und Innenrohr 66 des in Figur 15 veranschaulichten Stichlochkanals 45 sind mit einem kombinierten Heiz- und Kühlsystem ausgestattet, das aus mindestens einer auf dem Außenrohr 65 angebrachten Hohlwendel 71 aus elektrisch leitendem Material, vorzugsweise Kupfer, besteht, wobei ein die Wendel 71 durchströmendes Kühlmittel eine Erstarrung der im Stichlochkanal 45 nach dem Abbremsen eines Schmelzestroms 2 durch die Magnetfelder einer Regelvorrichtung 28 zum Abbremsen des Schmelzestroms nach einem Abstich zurückgehaltenen Schmelze bewirkt und wobei zum Einleiten eines erneuten Abstichvorgangs die an einen hochfrequenten Wechselstrom mit hohen Stromstärken angeschlossene Wendel 71 in der im Stichlochkanal 45 erstarrten Schmelze große Wirbelströme zum Aufschmelzen der Schmelze erzeugt.

Durch dieses Stichlochkanalkonzept wird es möglich, den früher beim Abstichvorgang gefürchteten Effekt des Erstarrens beziehungsweise Einfrierens des Schmelzestroms im Stichlochkanal in positiver Weise nutzbar zu machen und zum Verschließen des Stichlochkanals heranzuziehen und zum Einleiten eines erneuten Abstichvorgangs große Wirbelströme vorzugsweise im äußeren Umfangsbereich des Roheisenstopfens im Stichlochkanal zum Aufschmelzen des Stopfens zu erzeugen. Das Aufschmelzen beginnt an der Grenzfläche des im Stichlochkanal erstarrten Stopfens zur Innenwand des Stichlochkanals, so dass der Stopfen durch den Innendruck des Hochofens aus dem Stichlochkanal herausgedrückt wird, bevor der Stopfen bis zum Kern vollkommen aufgeschmolzen ist.

Die Vorrichtung 72 nach Figur 16 zur Regelung der Strömungsgeschwindigkeit und zum Abbremsen eines nichtferromagnetischen Schmelzestroms 2 bis zum Stillstand ist gekennzeichnet durch einen Kern 73 aus einem ferromagnetischen, wirbelstromdämpfenden Material, vorzugsweise einem Transformatorenblech, mit mehreren in Reihe angeordneten Polpaaren 74, die einen Spalt 75 zur Aufnahme eines als Rohr 10 ausgebildeten Leitelementes für den Schmelzestrom 2 bilden, sowie auf den Polschuhen 76, 77 der Pole 78, 79 der Polpaare 74 angeordnete Induktionsspulen 80, 81, die mit einem Drehstrom mit einer einmaligen Nutzung der drei Phasen L1, L2, L3 zur Erzeugung eines zweipoligen elektromagnetischen Wanderfeldes mit einem Maximum und einem Minimum der Feldstärke gespeist werden.

Ein Nachteil der Regelvorrichtung nach Figur 16 besteht darin, dass sich die Amplitude der Feldstärke bei der Wanderung von einem Polpaar zum nächsten in den Zwischenstellungen abschwächt. Um die Amplitudenabschwächung zu vermeiden beziehungsweise zu vermindern, wird die Regelvorrichtung 72 in der Praxis gemäß der Darstellung in Figur 17 mit einer vermehrten Anzahl der Polpaare 74 und mit einer mehrmaligen Nutzung jeder Phase L1, L2, L3 des Drehstroms zur Erzeugung eines mehrpoligen Wandermagnetfeldes mit dem in den Figuren 18a und 18b dargestellten Verlaut der Magnetflussdichte ausgeführt, bei dem die zuvor anhand von Figur 6 beschriebene Technik der Wirbelstromverstärkung mit deren doppelter Ausnutzung zur Anwendung gelangt.

## Patentansprüche

1. Verfahren zur Regelung der Strömungsgeschwindigkeit und zum Abbremsen von nichtferromagnetischen, elektrisch leitfähigen Flüssigkeiten und Schmelzen durch elektrische Magnetfelder beim Durchfluss durch ein kanal- oder rohrartiges Leitelement, insbesondere beim Abstich von metallurgischen Behältern wie Hochöfen und Schmelzöfen, **dadurch gekennzeichnet, dass** der Flüssigkeits- beziehungsweise Schmelzestrom (2) in einem geschlossenen Leitelement (9, 10) durch mindestens ein stationäres Magnetfeld (3) mit gleichbleibender Polarität geleitet wird, derart, dass die Magnetfeldlinien (14) den Schmelzestrom (2) über dessen gesamten Querschnitt transversal durchdringen, dass innerhalb des Magnetfeldes (3) rechtwinklig zu den Magnetfeldlinien (14) Spannungen (15) induziert werden, deren Höhe proportional der örtlichen Fließgeschwindigkeit des Schmelzestroms (2) und der örtlichen Stärke des Magnetfeldes (3) ist, dass die Spannungen (15) über den Strömungsquerschnitt des Schmelzestroms (2) örtlich unterschiedlich starke elektrische Wirbelströme (16, 17, 22, 24) erzeugen, die radial und axial zur Strömungsrichtung (a) des Schmelzestroms gerichtet sind, wobei durch das Zusammenwirken von Magnetfeld (3) und Wirbelströmen (16, 17, 22, 24) örtlich unterschiedlich starke Kräfte (18, 23, 25) erzeugt werden, die die Strömungsgeschwindigkeit des Schmelzestroms (2) beeinflussen, und dass das Strömungsprofil des Schmelzestroms (2) mit steigender Magnetfeldstärke vergleichmäßigt und verlangsamt wird, und der Schmelzestrom (2) zur Verminderung des elektrischen Widerstandes und einer sich daraus ergebenden Verstärkung der Wirbelströme (22, 24) mit entsprechend verstärkter Bremskraft durch ein Leitelement (9, 10) aus elektrisch leitfähigem Material geführt wird.

2. Verfahren nach Anspruch 1, **dadurch gekennzeichnet, dass** das Leitelement (9, 10) zur Ausbildung einer Schutzschicht (27) aus erstarrter Schmelze auf der Innenwand (10a) gegen Verschleiß gekühlt (26) wird.

3. Verfahren zur Regelung der Strömungsgeschwindigkeit und zum Abbremsen von nichtferromagnetischen, elektrischen leitfähigen Flüssigkeiten und Schmelzen durch elektrische Magnetfelder beim Durchfluss durch ein kanal- oder rohrartiges Leitelement, insbesondere beim Abstich von metallurgischen Behältern wie Hochöfen und Schmelzöfen, **dadurch gekennzeichnet, dass** der Flüssigkeits- beziehungsweise Schmelzestrom (2) in einem geschlossenen Leitelement (9, 10) durch ein stationäres magnetisches Wechselfeld (3b) oder durch ein mehrpoliges elektromagnetisches Wanderfeld geleitet wird, derart, dass die Magnetfeldlinien (3b) den Schmelzestrom (2) über dessen gesamten Querschnitt transversal durchdringen und in dem Schmelzestrom (2) eine Spannung induziert wird, durch die in dem Schmelzestrom (2) axiale Wirbelströme erzeugt werden, und dass durch das Zusammenwirken von Magnetfeld (3b) und Wirbelströmen (37, 38) Kräfte (39, 40) erzeugt werden, die die Strömungsgeschwindigkeit des Schmelzestroms (2) verringern und beschleunigen und den Schmelzestrom (2) anhalten können, wobei die Frequenz des Wechselfeldes (3b) und des Wandermagnetfeldes sowie die Frequenz des das Wechselfeld (3b) und das Wandermagnetfeld erzeugenden elektrischen Stromes veränderbar und unterschiedlichen Gegebenheiten anpassbar sind.

4. Verfahren nach Anspruch 1, **dadurch gekennzeichnet, dass** in dem Bereich des Schmelzestroms (2) mit der höchsten Strömungsgeschwindigkeit, insbesondere in dem zentralen Bereich des Schmelzestroms (2), die größten auf den Schmelzestrom (2) wirkenden Kräfte (18, 23, 25) erzeugt werden.

5. Verfahren nach Anspruch 3, **gekennzeichnet durch** eine Änderung der Netzfrequenz des Drehstroms zum Betrieb der Induktionsspulen zur Erzeugung des magnetischen Wanderfeldes und eine **durch** die Frequenzänderung des Drehstroms bewirkte Änderung der Geschwindigkeit des magnetischen Wanderfeldes zur Beeinflussung der in dem Schmelzestrom (2) erzeugten Wirbelströme (37, 38) und der auf den Schmelzestrom wirkenden Kräfte (39, 40).

6. Verfahren nach einem der Ansprüche 1 bis 2, **dadurch gekennzeichnet, dass** durch das Zusammenwirken des Magnetfeldes (3) beziehungsweise der Magnetfelder gleichbleibender Polarität und der Wirbelströme (16, 17, 22, 24) eine der Fließrichtung (a) des Schmelzestroms (2) entgegengerichtete Kraft (18, 23, 25) erzeugt wird, durch welche bei gleichzeitiger Verringerung der Turbulenzen die Strömungsgeschwindigkeit des Schmelzestroms (2) vermindert wird.

7. Verfahren nach Anspruch 3, **dadurch gekennzeichnet, dass** durch das Zusammenwirken des magnetischen Wechselfeldes (3b) beziehungsweise der magnetischen Wechselfelder sowie des Wandermagnetfeldes beziehungsweise der Wandermagnetfelder und der Wirbelströme (37, 38) eine der Strömungsrichtung (a) des Schmelzestroms (2) entgegengerichtete Kraft (39, 40) erzeugt wird, die die Strömungsgeschwindigkeit des Schmelzestroms verringern, den Schmelzestrom (2) anhalten und die Strömungsrichtung (a) des Schmelzestroms (a) umkehren kann.

8. Verfahren nach einem der Ansprüche 1 bis 7, **gekennzeichnet durch** eine Veränderung des Magnetfeldes (3, 3b) beziehungsweise der Magnetfelder zur Verstärkung oder Verringerung der auf den Schmelzestrom (2) wirkenden Kräfte (18, 23, 25, 39, 40).

9. Verfahren nach einem der Ansprüche 1 bis 8, **dadurch gekennzeichnet, dass** der magnetische Fluss des Magnetfeldes (3, 3b) in einem geschlossenen Magnetkreis beim Eintritt des Schmelzestroms (2) in das Magnetfeld (3, 3b) und beim Austritt des Schmelzestroms (2) aus dem Magnetfeld (3, 3b) des Magnetkreises entgegen der Strömungsrichtung (a) des Schmelzestroms (2) auf diesen abbremsend wirkt.

10. Verfahren nach einem der Ansprüche 1 bis 2,
**gekennzeichnet durch** die Hintereinanderschaltung von mindestens zwei in sich geschlossenen Magnetfeldern (3, 3a) mit gleichbleibender Polarität mit einer doppelten Ausnutzung des magnetischen Flusses der Magnetfelder und der doppelten Ausnutzung der Wirbelströme (34, 35) zur Erhöhung der Bremswirkung auf den Schmelzestrom (2).

11. Verfahren nach einem der Ansprüche 1 bis 10,
**gekennzeichnet durch** die Nutzung der unterschiedlichen Wirkungen des Magnetfeldes (3, 3a, 3b) auf Roheisen und Schlacke zur Trennung dieser beiden Bestandteile eines Schmelzestroms (2).

12. Vorrichtung zur Regelung der Strömungsgeschwindigkeit und zum Abbremsen von nichtferromagnetischen Schmelzeströmen, insbesondere beim Abstich von metallurgischen Behältern wie Hochöfen und Schmelzöfen gemäß dem Verfahren nach Patentanspruch 1, **gekennzeichnet durch** einen Kern (4) aus ferromagnetischem Material, der zwei Pole (6, 7) aufweist, die einen Spalt (8) zur Aufnahme eines Leitelements (9) für einen Schmelzestrom (2) bilden, sowie auf dem Kern (4) angeordnete Induktionsspulen (12, 13) zur Erzeugung eines stationären Magnetfeldes (3) mit gleichbleibender Polarität, das auf den Schmelzestrom (2) in dem zwischen den beiden Polen (6, 7) angeordneten Leitelement (9) wirkt, und wobei das Leitelement (9) für den Schmelzestrom (2) als ein Leitrohr (10) aus elektrisch leitfähigem Material, insbesondere Kupfer, ausgebildet ist.

13. Regelvorrichtung nach Anspruch 12, **dadurch gekennzeichnet, dass** der Kern (4) als Joch (5) ausgebildet ist, auf dem zwei Induktionsspulen (12, 13) sitzen.

14. Regelvorrichtung nach Anspruch 13, **dadurch gekennzeichnet, dass** der Kern (4) als Doppeljoch (29) mit zwei Jochen (5, 5a) ausgeführt ist, auf denen vier Induktionsspulen (12, 13, 30, 31) angeordnet sind.

15. Regelvorrichtung nach Anspruch 12, **dadurch gekennzeichnet, dass** das Leitrohr (10) mit Kühlkanälen (26) zum Durchleiten eines Kühlmediums ausgerüstet ist.

16. Regelvorrichtung nach einem der Ansprüche 12 bis 15, **dadurch gekennzeichnet, dass** die Abmessungen der Pole (6, 7) des Kerns (4) und des Spaltes (8) den Abmessungen des Leitelementes (9) für den Schmelzestrom (2) angepasst sind.

17. Regelvorrichtung nach Anspruch 16, **gekennzeichnet durch** eine derartige Bemessung des Spaltes (8) zwischen den Polen (6, 7) des Kerns (4) sowie des Durchmessers des Leitrohres (10), dass die Bohrkrone und die Bohrstange einer Stichlochbohrmaschine zum Öffnen des Stichlochkanals (45) eines Hochofens (46) sowie die entsprechenden Einrichtungen einer Stichlochstopfmaschine **durch** das Leitrohr (10) in dem Spalt (8) hindurchgeführt werden können.

18. Regelvorrichtung nach einem der Ansprüche 12 bis 17, **dadurch gekennzeichnet, dass** die Induktionsspulen (41) zur Erzeugung eines Magnetfeldes mit gleichbleibender Polarität als Supraleiter, insbesondere Hochtemperatursupraleiter ausgebildet sind.

19. Regelvorrichtung nach Anspruch 18, **dadurch gekennzeichnet, dass** jede Induktionsspule (41) in eine wärmeisolierte Kammer (42) mit einem Flüssiggasbad (44) zur Kühlung der Spule eingebaut ist.

20. Regelvorrichtung nach einem der Ansprüche 12 bis 19, **dadurch gekennzeichnet, dass** das Joch (5) zur Führung und Leitung des Magnetflusses (14) die Induktionsspulen (12, 13) in Form eines geschlossenen Kastens (51) zur Erzielung eines größtmöglichen magnetischen Wirkungsgrades umgibt.

21. Regelvorrichtung nach Anspruch 20, **dadurch gekennzeichnet, dass** der freie Raum (55) des die Induktionsspulen (12, 13, 30, 31) einschließenden Kastens (51) mit fließfähigem Material, vorzugsweise feinkörnigem Sand gefüllt ist.

22. Regelvorrichtung nach einem der Ansprüche 12 bis 21, **gekennzeichnet durch** eine Anordndung derselben (28) als Vorsatzeinrichtung vor der Auslauföffnung (47) des Stichlochkanals (45) eines Hochofens (46) mit einem Anschluss des Stichlochkanals (45) an das Leitrohr (10) der Regelvorrichtung (28).

23. Regelvorrichtung nach Anspruch 22, **dadurch gekennzeichnet, dass** zwischen der als Vorsatzeinrichtung vor dem Stichlochkanal (45) eines Hochofens (46) anbringbaren Regelvorrichtung (28) und der Auslauföffnung (47) des Stichlochkanals (45) oder vor der Auslauföffnung (64) des Leitrohres (10) der Regelvorrichtung (28) ein Absperrorgan, beispielweise ein Schieber (58) oder eine Schwenkklappe (62) angeordnet ist zum längerfristigen Absperren des Stichlochkanals (45) nach dem Abbremsen des Schmelzestroms (2) durch das Magnetfeld (3) der Regelvorrichtung (28).

24. Regelvorrichtung nach einem der Ansprüche 12 bis 23, **dadurch gekennzeichnet, dass** der Stichlochkanal (45) des Hochofens (46) durch ein Außenrohr (65) und ein in diesem axial verschiebbares Innenrohr (66) gebildet wird, wobei das Außenrohr (65) fest mit der Ausmauerung (67) des Hochofens (46) verbunden ist, beide Rohre (65, 66) aus einem hochfesten, vorzugsweise keramischen Material bestehen und das Material des Innenrohres (66) zusätzlich abrasionsbeständig ist.

25. Regelvorrichtung nach Anspruch 24, **dadurch gekennzeichnet, dass** das Innenrohr (66) aus Rohrabschnitten (68) besteht, die zur Kompensation des auftretenden Abrasionsverschleißes in bestimmten Zeitabständen durch neue Rohrabschnitte (68a) ersetzt werden, wobei die neuen Rohrabschnitte (68a) durch die Auslauföffnung (47) des Stichlochkanals (45) entgegen der Strömungsrichtung (a) des Schmelzestroms (2) in das Außenrohr (65) eingeschoben und dabei gleichzeitig verschlissene Innenrohrabschnitte (68b) durch die Einlauföffnung (69) des Stichlochkanals (45) aus dem Außenrohr (65) heraus in den Hochofen (46) geschoben werden.

26. Regelvorrichtung nach Anspruch 24 und 25, **dadurch gekennzeichnet, dass** der verschlissene Innenrohrabschnitt (68b), durch den der Schmelzestrom (2) in den Stichlochkanal (45) des Hochofens (46) eintritt, um ein bestimmtes Maß zum Schutz des Außenrohres (65) und der Ausmauerung (67) des Hochofens (46) in diesen hineinragt.

27. Regelvorrichtung nach Anspruch 24 bis 26, **dadurch gekennzeichnet, dass** Außenrohr (65) und Innenrohr (66) des Stichlochkanals (45) mit einer Kühlung ausgestattet sind, um eine Erstarrung der im Stichlochkanal (45) zurückgehaltenen Schmelze nach dem Abbremsen des Schmelzstroms (2) zu bewirken.

28. Regelvorrichtung nach Anspruch 27, **gekennzeichnet durch** die Ausrüstung von Außenrohr (65) und Innenrohr (66) des Stichlochkanals (45) mit einem kombinierten Heiz- und Kühlsystem, das aus mindestens einer auf dem Außenrohr (65) angebrachten Hohlwendel (71) aus elektrisch leitendem Material besteht, wobei ein die Hohlwendel (71) durchströmendes Kühlmittel eine Erstarrung der im Stichlochkanal (45) nach dem Abbremsen eines Schmelzestroms (2) **durch** die Magnetfelder einer Regelvorrichtung (28) zum Abbremsen des Schmelzestroms nach einem Abstich zurückgehaltenen Schmelze bewirkt und wobei zum Einleiten eines erneuten Abstichvorgangs die an einen hochfrequenten Wechselstrom mit hohen Stromstärken angeschlossene Hohlwendel (71) in der im Stichlochkanal (45) erstarrten Schmelze große Wirbelströme zum Aufschmelzen der erstarrten Schmelze erzeugt.

29. Vorrichtung zur Regelung der Strömungsgeschwindigkeit und zum Abbremsen von nichtferromagnetischen Schmelzeströmen bis zum Stillstand gemäß dem Verfahren nach Patentanspruch 3, **gekennzeichnet durch** mindestens einen Kern (73) aus ferromagnetischem Material mit mehreren in Reihe angeordneten Polpaaren (74), die einen Spalt (75) zur Aufnahme eines Leitelementes (9) für einen Schmelzestrom (2) bilden, sowie auf den Polschuhen (76, 77) der Pole (78, 79) der Polpaare (74) angeordnete Induktionsspulen (80, 81), die mit einem Drehstrom mit einer einmaligen Nutzung der drei Phasen L1, L2, L3 zur Erzeugung eines zweipoligen elektromagnetischen Wanderfeldes oder mit einem Drehstrom mit einer mehrmaligen Nutzung jeder Phase L1, L2, L3 zur Erzeugung eines mehrpoligen Wandermagnetfelder gespeist werden, das auf den Schmelzestrom (2) in dem zwischen den beiden Polen (78, 79) der Polpaare (74) angeordneten Leitelement (9) wirkt.

30. Regelvorrichtung nach Anspruch 29, **dadurch gekennzeichnet, dass** der Kern (73) aus einem wirbelstromdämpfenden Material hergestellt ist.

31. Regelvorrichtung nach Anspruch 30, **dadurch gekennzeichnet, dass** der Kern (73) aus Transformatorenblechen gefertigt ist.

## Claims

1. A method for controlling the flow rate and for decelerating non-ferromagnetic, electrically conductive liquids and melts through electric magnetic fields while passing through a canal-type or tube-type duct element, in particular during the tapping of metallurgical containers such as blast furnaces and melting furnaces, **characterized in that**
the liquid or melt stream (2) is guided in a closed duct element (9, 10) through at least one stationary magnetic field (3) with constant polarity in such a manner that the magnetic field lines (14) transversally penetrate the melt stream (2) across its entire cross-section, that within the magnetic field (3) voltages (15) are induced rectangular to the magnetic field lines (14), the height of which voltages is proportional to the local flow rate of the melt stream (2) and the local strength of the magnetic field (3), that across the flow cross-section of the melt stream (2) said voltages (15) create locally variously strong electric eddy currents (16, 17, 22, 24), which are oriented radially and axially to the flow direction (a) of the melt stream, wherein by the concurrence of the magnetic field (3) and the eddy currents (16, 17, 22, 24) locally variously strong forces (18, 23, 25) are generated, which influence the flow rate of the melt stream (2), and that the flow profile of the melt stream (2) is homogenized and decelerated with an increasing magnetic field strength, and the melt stream (2) is guided with an accordingly increased decelerating force through a duct element (9, 10) made of electrically conductive material so as to decrease the electrical resistance and thus increasing the resulting eddy currents (22, 24).

2. The method according to claim 1,
**characterized in that**
the duct element (9, 10) is cooled (26) so as to form a protective layer (27) of solidified melt against wear on the inner wall (10a).

3. A method for controlling the flow rate and for decelerating non-ferromagnetic, electrically conductive liquids and melts through electric magnetic fields while passing through a canal-type or tube-type duct element, in particular during the tapping of metallurgical containers such as blast furnaces and melting furnaces,
**characterized in that**
the liquid or melt stream (2) is guided in a closed duct element (9, 10) through a stationary magnetic alternating field (3b) or through a multipolar electromagnetic traveling field in such a manner that the magnetic field lines (3b) transversally penetrate the melt stream (2) across its entire cross-section and within the melt stream (2) a voltage is induced, by which axial eddy currents are generated in the melt stream (2), and that by the concurrence of the magnetic field (3b) and the eddy currents (37, 38) forces (39, 40) are generated which can decelerate and accelerate the flow rate of the melt stream (2) and can stop the melt stream (2), wherein the frequency of the alternating field (3b) and of the travelling magnetic field and the frequency of the electric current generating the alternating field (3b) and the traveling magnetic field are changeable and adaptable to different conditions.

4. The method according to claim 1,
**characterized in that**
in the area of the melt stream (2) with the highest flow rate, in particular in the central area of the melt stream (2), the strongest forces (18, 23, 25) acting on the melt stream (2) are generated.

5. The method according to claim 3,
**characterized by**
a change of the line frequency of the rotary current for the operation of the induction coils for producing the magnetic traveling field, and a change of the speed of the magnetic traveling field caused by the change in frequency of the rotary current for influencing the eddy currents (37, 38) generated in the melt stream (2) and the forces (39, 40) acting on the melt stream.

6. The method according to any of the claims 1 or 2,
**characterized in that**
due to the concurrence of the magnetic field (3) or the magnetic fields of constant polarity and the eddy currents (16, 17, 22, 24), a force (18, 23, 25) oriented against the flow direction (a) of the melt stream (2) is generated, by which the flow rate of the melt stream (2) is decelerated at a simultaneous decrease of the turbulences.

7. The method according to claim 3,
**characterized in that**
due to the concurrence of the magnetic alternating field (3b) or the magnetic alternating fields as well as the traveling magnetic field or the traveling magnetic fields and the eddy currents (37, 38), a force (39, 40) oriented against the flow direction (a) of the melt stream (2) is generated, which can decelerate the flow rate of the melt stream, can stop the melt stream (2) and reverse flow direction (a) of the melt stream (a).

8. The method according to any of the claims 1 to 7,
**characterized by**
a change of the magnetic field (3, 3b) or the magnetic fields so as to strengthen or lessen the forces (18, 23, 25, 39, 40) acting on the melt stream (2).

9. The method according to any of the claims 1 to 8,
**characterized in that**
in a closed magnetic circuit, upon entrance of the melt stream (2) into the magnetic field (3, 3b) and upon exit of the melt stream (2) from the magnetic field (3, 3b) of the magnetic circuit, the magnetic current of the magnetic field (3, 3b) acts in a decelerating manner on the melt stream (2) against the flow direction (a) of the melt stream.

10. The method according to any of the claims 1 or 2,
**characterized by**
the series connection of at least two self-contained magnetic fields (3, 3a) with constant polarity with a double exploitation of the magnetic current of the magnetic fields and the double exploitation of the eddy currents (34, 35) so as to increase the decelerating effect on the melt stream (2).

11. The method according to any of the claims 1 to 10,
**characterized by**
the exploitation of the different effects of the magnetic field (3, 3a, 3b) on crude iron and slag for the separation of said two components of a melt stream (2).

12. A device for controlling the flow rate and for decelerating non-ferromagnetic melt streams, in particular during the tapping of metallurgical containers, such as blast furnaces or melting furnaces, following the method according to claim 1,
**characterized by**
a core (4) of ferromagnetic material having two poles (6, 7) which form a gap (8) for accommodating a duct element (9) for a melt stream (2), as well as induction coils (12, 13) arranged on the core (4) for producing a stationary magnetic field (3) with constant polarity, which acts on the melt stream (2) in the duct element (9) arranged between the two poles (6, 7), and wherein the duct element (9) for the melt stream (2) is formed as a duct tube (10) made of electrically conductive material, in particular copper.

13. The control device according to claim 12,
**characterized in that**
the core (4) is formed as a brace (5), on which two induction coils (12, 13) are arranged.

14. The control device according to claim 13,
**characterized in that**
the core (4) is formed as a double brace (29) with two braces (5, 5a), on which four induction coils (12, 13, 30, 31) are arranged.

15. The control device according to claim 12,
**characterized in that**
the duct tube (10) is provided with cooling canals (26) for guiding a cooling medium through.

16. The control device according to any of the claims 12 to 15,
**characterized in that**
the measurements of the poles (6, 7) of the core (4) and the gap (8) are adapted to the measurements of the duct element (9) for the melt stream (2).

17. The control device according to claim 16,
**characterized by**
such a measurement of the gap (8) between the poles (6, 7) of the core (4) and of the diameter of the duct tube (10), that the drill bit and the drill rod of a tap hole drilling machine can be used for opening the tap hole canal (45) of a blast furnace (46) and the respective devices of a tap hole stuffing machine can be guided through the duct tube (10) in the gap (8).

18. The control device according to any of the claims 12 to 17,
**characterized in that**
the induction coils (41) are formed as superconductors, in particular as high temperature superconductors, for generating a magnetic field with constant polarity.

19. The control device according to claim 18,
**characterized in that**
each induction coil (41) is built into a heat insulated chamber (42) with a liquid gas bath (44) for cooling the coil.

20. The control device according to any of the claims 12 to 19,
**characterized in that**
the brace (5) surrounds the induction coils (12, 13) in the manner of a closed box (51) for guiding and conducting the magnetic current (14) so as to achieve a highest possible magnetic efficiency.

21. The control device according to claim 20,
**characterized in that**
the free space (55) of the box (51) surrounding the induction coils (12, 13, 30, 31) is filled with material capable of flowing, preferably fine-grained sand.

22. The control device according to any of the claims 12 to 21,
**characterized by**
an arrangement thereof (28) as an attachment device upstream of the outflow opening (47) of the tap hole canal (45) of a blast furnace (46) with a connection of the tap hole canal (45) to the duct tube (10) of the regulating device (28).

23. The control device according to claim 22,
**characterized in that**
between the regulating device (28) mountable as an attachment device upstream of the tap hole canal (45) of a blast furnace (46) and the outflow opening (47) of the tap hole canal (45) or upstream of the outflow opening (64) of the duct tube (10) of the regulating device (28), a blocking member, for example a slider (58) or a swivel flap (62) is arranged for the long-term blocking of the tap hole canal (45) after the deceleration of the melt stream (2) via the magnetic field (3) of the regulating device (28).

24. The control device according to any of the claims 12 to 23,
**characterized in that**
the tap hole canal (45) of the blast furnace (46) is formed by an outer tube (65) and an inner tube (66) axially slidable within said outer tube, wherein the outer tube (65) is firmly connected to the lining (67) of the blast furnace (46), both tubes (65, 66) are made of a high-strength, preferably ceramic, material and the material of the inner tube (66) is additionally abrasion resistant.

25. The control device according to claim 24,
**characterized in that**
the inner tube (66) is comprised of tube sections (68), which are replaced by new tube sections (68a) in certain time intervals so as to compensate the occurring abrasion wear, wherein the new tube sections (68a) are pushed through the outflow opening (47) of the tap hole canal (45) against the flow direction (a) of the melt stream (2) into the outer tube (65) and, at the same time, worn inner tube sections (68b) are pushed through the inflow opening (69) of the tap hole canal (45) out of the outer tube (65) into the blast furnace (46).

26. The control device according to claim 24 and 25,
**characterized in that**
the worn inner tube section (68b), through which the melt stream (2) enters the tap hole canal (45) of the blast furnace (46), protrudes to a certain degree into the blast furnace (46) so as to protect the outer tube (65) and the lining (67) of the blast furnace (46).

27. The control device according to claim 24 to 26,
**characterized in that**
the outer tube (65) and inner tube (66) of the tap hole canal (45) are provided with a cooling for causing a solidification of the melt retained in the tap hole canal (45) after the deceleration of the melt stream (2).

28. The control device according to claim 27,
**characterized by**
the provision of the outer tube (65) and the inner tube (66) of the tap hole canal (45) with a combined heating and cooling system, which is comprised of at least one hollow coil (71) made of electrically conductive material arranged on the outer tube (65), wherein a coolant flowing through the hollow coil (71) causes a solidification of the melt retained in the tap hole canal (45) after the deceleration of a melt stream (2) by the magnetic fields of a regulating device (28) for the deceleration of the melt stream after a tapping, and wherein for inducing a new tapping process, the hollow coil (71) connected to a high-frequency alternating current with high amperages causes large eddy currents in the melt solidified in the tap hole canal (45) so as to melt the solidified melt.

29. A device for controlling the flow rate and for decelerating non-ferromagnetic melt streams up to a standstill following the method according to claim 3,
**characterized by**
at least one core (73) made of ferromagnetic material with several pole pairs (74) arranged in series, said pole pairs forming a gap (75) for accommodating a duct element (9) for a melt stream (2), and induction coils (80, 81) arranged on the pole shoes (76, 77) of the poles (78, 79) of the pole pairs (74), which induction coils are supplied with a rotary current with a singular operation of the three phases L1, L2, L3 for the production of a bipolar electromagnetic traveling field or with a rotary current with a repeated operation of each phase L1, L2, L3 for generating a multipolar traveling magnetic field which acts on the melt stream (2) in the duct element (9) arranged between the two poles (78, 79) of the pole pairs (74).

30. The control device according to claim 29,
**characterized in that**
the core (73) is made of a material which dampens eddy currents.

31. The control device according to claim 30,
**characterized in that**
the core (73) is made of transformer sheet metals.

## Revendications

1. Procédé pour contrôler le débit d'écoulement et pour freiner des liquides et masses fondues non-ferromagnétiques électroconducteurs par des champs magnétiques électriques en passant un élément de conduit en type de canal ou de tube, en particulier pendant la coulée de réservoirs métallurgiques comme des hauts fourneaux ou des fours de fusion,
**caractérisé en ce que**
le flux de liquide, resp. de masse fondue (2) est guidé dans un élément de conduit (9, 10) fermé à travers au moins un champ magnétique (3) stationnaire de polarité constante de manière que les lignes du champ magnétique (14) traversent le flux de masse fondue (2) transversalement par son entière coupe transversale, que rectangulaire par rapport aux lignes du champ magnétiques (14) dans le champ magnétique (3) des voltages (15) sont induits dont la hauteur est proportionnelle au débit d'écoulement local du flux de masse fondue (2) et à la puissance locale du champ magnétique (3), que les voltages (15) génèrent des courants tourbillonnaires (16, 17, 22, 24) électriques de puissances localement différentes par la coupe transversale d'écoulement du flux de masse fondue (2) qui sont orientés radialement et axialement à la direction d'écoulement (a) du flux de masse fondue (2), dans lequel par la synergie du champ magnétique (3) et des courants tourbillonnaires (16, 17, 22, 24) des forces (18, 23, 25) de puissance localement différente sont générées qui influent sur le débit d'écoulement du flux de masse fondue (2), et qu'avec la puissance du champ magnétique croissante le profil d'écoulement du flux de masse fondue (2) est homogénéisé et freiné et en vue de diminuer la résistance électrique et ainsi amplifier des courants tourbillonnaires (22, 24) dont résultant, le flux de masse fondue (2) est guidé avec de force de freinage corrélativement amplifiée dans un élément de conduit (9, 10) d'un matériel électriquement conducteur.

2. Procédé selon la revendication 1,
**caractérisé en ce que**
l'élément de conduit (9, 10) est refroidi (26) en vue de former une couche protectrice (27) de masse fondue solidifiée contre l'usure sur la paroi entière (10a).

3. Procédé pour contrôler le débit d'écoulement et pour freiner des liquides et masses fondues non-ferromagnétiques électroconducteurs par des champs magnétiques électriques en passant un élément de conduit en type de canal ou de tube, en particulier pendant la coulée de réservoirs métallurgiques comme des hauts fourneaux ou des fours de fusion,
**caractérisé en ce que**
le flux de liquide, resp. de masse fondue (2) est guidé dans un élément de conduit (9, 10) fermé à travers un champ magnétique alternatif (3b) stationnaire ou d'un champ électromagnétique progressif multipolaire de telle manière que les lignes du champ magnétique (3b) traversent le flux de masse fondue (2) transversalement par son entière coupe transversale et un voltage est induit dans le flux de masse fondue (2) par lequel des courants tourbillonnaires axiales sont induits dans le flux de masse fondue (2) et que par la synergie du champ magnétique (3b) et des courants tourbillonnaires (37, 38) des forces (39, 40) sont générées qui peuvent diminuer et accélérer le débit d'écoulement du flux de masse fondue (2) et arrêter le flux de masse fondue (2), dans lequel la fréquence du champ alternatif (3b) et du champ magnétique progressif et aussi la fréquence du courant électrique générant le champ alternatif (3b) et le champ magnétique progressif est changeable et adaptable aux conditions différentes.

4. Procédé selon la revendication 1,
**caractérisé en ce que**
dans la région du flux de masse fondue (2) avec le plus grand débit d'écoulement, en particulier dans la région centrale du flux de masse fondue (2), les plus grandes forces (18, 23, 25) agissant sur le flux de masse fondue (2) sont générées.

5. Procédé selon la revendication 3,
**caractérisé par**
une variation de la fréquence réseau du courant triphasé pour l'opération des bobines d'induction pour générer le champ magnétique progressif et une variation de la vitesse du champ magnétique progressif causée par la variation de la fréquence du courant triphasé en vue d'influer sur les courants tourbillonnaires (37, 38) générés dans le flux de masse fondue (2) et sur les forces (39, 40) agissant sur le flux de masse fondue.

6. Procédé selon l'une quelconque des revendications 1 et 2,
**caractérisé en ce que**
par la synergie du champ magnétique (3), resp. des champs magnétiques de polarité constante et des courants tourbillonnaires (16, 17, 22, 24) une force (18, 23, 25) orientée contre la direction d'écoulement (a) du flux de masse fondue (2) est générée par laquelle le débit d'écoulement du flux de masse fondue (2) est diminuée parallèlement à une diminution des turbulences.

7. Procédé selon la revendication 3,
**caractérisé en ce que**
par la synergie du champ magnétique alternatif (3b), resp. des champs magnétiques alternatifs et aussi du champ magnétique progressif, resp. des champs magnétiques progressifs et des courants tourbillonnaires (37, 38) une force (39, 40) orientée contre la direction d'écoulement (a) du flux de masse fondue (2) est générée qui peut diminuer le débit d'écoulement du flux de masse fondue, arrêter le flux de masse fondue (2) et inverser la direction d'écoulement (a) du flux de masse fondue (a).

8. Procédé selon l'une quelconque des revendications 1 à 7,
**caractérisé par**
une variation du champ magnétique (3, 3b), resp. des champs magnétique pour amplifier ou diminuer les forces (18, 23, 25, 39, 40) agissant sur le flux de masse fondue (2).

9. Procédé selon l'une quelconque des revendications 1 à 8,
**caractérisé en ce que**
dans un circuit magnétique fermé le flux magnétique du champ magnétique (3, 3b) agit freinant sur le flux de masse fondue (2) contre la direction d'écoulement (a) quand le flux de masse fondue (2) entre dans le champ magnétique (3, 3b) et quand le flux de masse fondue (2) sort du champ magnétique du circuit magnétique.

10. Procédé selon l'une quelconque des revendications 1 et 2,
**caractérisé par**
la connexion en série d'au moins deux champs magnétiques autonomes (3, 3a) de polarité constante utilisant double le flux magnétique des champs magnétiques et utilisant double les courants tourbillonnaires (34, 35) en vue d'amplifier l'effet de freinage sur le flux de masse fondue (2).

11. Procédé selon l'une quelconque des revendications 1 à 10,
**caractérisé par**
l'utilisation des effets différents du champ magnétique (3, 3a, 3b) sur la fonte brute et le laitier pour séparer lesdites deux composants d'un flux de masse fondue (2).

12. Dispositif pour contrôler le débit d'écoulement et pour freiner des flux de masse fondue non-ferromagnétiques, en particulier pendant la coulée de réservoirs métallurgiques comme des hauts fourneaux ou des fours de fusion suivant le procédé selon la revendication 1,
**caractérisé par**
un noyau (4) en matériel ferromagnétique comprenant deux pôles (6, 7) qui forment une fissure (8) pour recevoir un élément de conduit (9) pour un flux de masse fondue (2) et comprenant des bobines d'induction (12, 13) disposées sur le noyau (4) pour générer un champ magnétique (3) stationnaire de polarité constante qui agit sure le flux de masse fondue (2) dans l'élément de conduit (9) arrangé entre les deux pôles (6, 7) et dans lequel l'élément de conduit (9) pour le flux de masse fondue (2) est formé comme tube de conduit (10) en matériel électroconducteur, en particulier en cuivre.

13. Dispositif de contrôle selon la revendication 12,
**caractérisé en ce que**
le noyau (4) est formé comme culasse (5) sur laquelle deux bobines d'induction (12, 13) sont disposées.

14. Dispositif de contrôle selon la revendication 13,
**caractérisé en ce que**
le noyau (4) est réalisé comme culasse double (29) avec deux culasses (5, 5a) sur lesquelles quatre bobines d'induction (12, 13, 30, 31) sont arrangées.

15. Dispositif de contrôle selon la revendication 12,
**caractérisé en ce que**
le tube de conduit (10) est pourvu de canaux de refroidissement (26) pour guider un agent de refroidissement.

16. Dispositif de contrôle selon l'une quelconque des revendications 12 à 15,
**caractérisé en ce que**
les dimensions des pôles (6, 7) du noyau (4) et de la fissure (8) sont adaptées aux dimensions de l'élément de conduit (9) pour le flux de masse fondue (2).

17. Dispositif de contrôle selon la revendication 16,
**caractérisé par**
une telle dimension de la fissure (8) entre les pôles (6, 7) du noyau (4) et du diamètre du tube de conduit (10) que la mèche de forage et la tige de forage d'une perceuse de trou de coulée pour ouvrir le canal de trou de coulée (45) d'un haut fourneau (46) et les dispositifs correspondants d'une machine de remplissage de trou de coulée peuvent être guidés par le tube de conduit (10) dans la fissure (8).

18. Dispositif de contrôle selon l'une quelconque des revendications 12 à 17,
**caractérisé en ce que**
les bobines d'induction (41) pour générer un champ magnétique de polarité constante sont formées comme supraconducteurs, en particulier comme supraconducteurs à haute température.

19. Dispositif de contrôle selon la revendication 18,
**caractérisé en ce que**
chaque bobine d'induction (41) est montée dans une chambre isolée contre la chaleur (42) avec un bain de gaz liquide (44) pour refroidir la bobine.

20. Dispositif de contrôle selon l'une quelconque des revendications 12 à 19,
**caractérisé en ce que**
pour guider et conduire le flux magnétique (14) la culasse (5) entoure les bobines d'induction (12, 13) en forme d'une boîte fermée (51) en vue de parvenir à un degré d'efficacité magnétique le plus grand possible.

21. Dispositif de contrôle selon la revendication 20,
**caractérisé en ce que**
l'espace libre (55) de la boîte (51) entourant les bobines d'induction (12, 13, 30, 31) est rempli d'un matériel capable de couler, préférablement du sable à grain fin.

22. Dispositif de contrôle selon l'une quelconque des revendications 12 à 21,
**caractérisé par**
un arrangement du dispositif de contrôle (28) comme dispositif d'attache en amont de l'ouverture de sortie (47) du canal de trou de coulée (45) d'un haut fourneau (46), le canal de trou de coulée (45) étant connecté à le tube de conduit (10) du dispositif de contrôle (28).

23. Dispositif de contrôle selon la revendication 22,
**caractérisé en ce qu'**
entre le dispositif de contrôle (28) arrangeable comme dispositif d'attache en amont du canal de trou de coulée (45) d'un haut fourneau (46) et l'ouverture de sortie (47) du canal de trou de coulée (45) ou en amont de l'ouverture de sortie (64) du tube de conduit (10) du dispositif de contrôle (28) un élément de blocage, par exemple une vanne (58) ou un volet pivotant (62) est arrangé pour bloquer le canal de trou de coulée à long terme après la freinage du flux de masse fondue (2) par le champ magnétique (3) du dispositif de contrôle (28).

24. Dispositif de contrôle selon l'une quelconque des revendications 12 à 23,
**caractérisé en ce que**
le canal de trou de coulée (45) du haut fourneau (46) est formé par un tube extérieur (65) et un tube intérieur (66) étant axialement glissable dans le tube extérieur dans lequel le tube extérieur (65) est rigidement connecté au garnissage intérieur (67) du haut fourneau (46), les deux tubes (65, 66) sont composés en matériel à haute résistance, préférablement céramique, et le matériel du tube intérieur (66) est en outre résistant à l'abrasion.

25. Dispositif de contrôle selon la revendication 24,
**caractérisé en ce que**
le tube intérieur (66) est composé de sections de tube (68) qui sont replacées aux intervalles définis par des sections de tube nouvelles (68a) pour compenser l'usure d'abrasion apparaissant, dans lequel les sections de tube nouvelles (68a) sont poussées à travers l'ouverture de sortie (47) du canal de trou de coulée (45) dans le tube extérieur (65) contre la direction d'écoulement (a) du flux de masse fondue (2) et simultanément des sections de tube intérieur (68b) usées sont poussées à travers l'ouverture d'entrée (69) du canal de trou de coulée (45) à partir du tube extérieur (65) dans le haut fourneau (46).

26. Dispositif de contrôle selon les revendications 24 et 25,
**caractérisé en ce que**
la section de tube intérieur (68b) usée par quelle le flux de masse fondue (2) entre dans le canal de trou de coulée (45) du haut fourneau (46) saillit dans une certaine mesure dans le haut fourneau (46) en vue de protéger le tube extérieur (65) et le garnissage intérieur (67) du haut fourneau (46).

27. Dispositif de contrôle selon les revendications 24 à 26,
**caractérisé en ce que**
le tube extérieur (65) et le tube intérieur (66) du canal de trou de coulée (45) sont pourvus d'un refroidissement pour causer une solidification de la masse fondue retenue dans le canal de trou de coulée (45) après le freinage du flux de masse fondue (2).

28. Dispositif de contrôle selon la revendication 27,
**caractérisé par**
le tube extérieur (65) et le tube intérieur (66) du canal de trou de coulée (45) étant pourvus d'un système de refroidissement et de chauffage combiné qui est composé d'au moins un tuyau spiral (71) en matériel électroconducteur monté sur le tube extérieur (65), dans lequel un fluide de refroidissement écoulant dans le tuyau spiral (71) cause une solidification de la masse fondue retenue dans le canal de trou de coulée (45) après la freinage d'un flux de masse fondue (2) par les champs magnétiques d'un dispositif de contrôle (28) et dans lequel pour commencer un procédé de coulée nouveau le tuyau spiral (71) connecté à un courant alternatif à haute fréquence des ampérages hauts cause des courants tourbillonnaires forts dans la masse fondue solidifiée dans le canal de trou de coulée (45) en vue de fondre la masse fondue solidifiée.

29. Dispositif pour contrôler le débit d'écoulement et pour freiner des
flux de masse fondue non-ferromagnétiques jusqu'à l'arrêt suivant le procédé selon la revendication 3,
**caractérisé par**
au moins un noyau (73) en matériel ferromagnétique avec des paires de pôles (74) arrangées en ligne qui forment une fissure (75) pour recevoir un élément de conduit (9) pour un flux de masse fondue (2), et des bobines d'induction (80, 81) arrangées sur les épanouissements polaires (76, 77) des pôles (78, 79) des paires de pôles (74) qui sont alimentées en courant triphasé d'une operation singulière des trois phases L1, L2, L3 pour générer un champ électromagnétique progressif bipolaire ou en courant triphasé d'une operation multiple de chaque phase L1, L2, L3 pour générer un champ magnétique progressif multipolaire qui agit sur le flux de masse fondue (2) dans l'élément de conduit (9) arrangé entre les deux pôles (78, 79) des paires de pôles (74).

30. Dispositif de contrôle selon la revendication 29,
**caractérisé en ce que**
le noyau (73) est fabriqué d'un matériel qui amortit des courants tourbillonnaires.

31. Dispositif de contrôle selon la revendication 30,
**caractérisé en ce que**
le noyau (73) est fabriqué de tôles transformateurs.
